# DEMANDE DE BREVET EUROPEEN

(11) **EP 0 771 998 A1**
(43) Date de publication de la demande: **07.05.1997**
(21) Numéro de dépôt: 96420314.5
(22) Date de dépôt: 21.10.1996
(51) Int. Cl.: F21V 21/00, F21V 17/00, F21V 23/06, F21S 3/02

(54) **Bloc support participant d'une rampe d'éclairage**

(30) Priorité: 31.10.1995 FR 9513284
(71) Demandeur: Dietal S.A., 63780 Saint Georges de Mons (FR)
(72) Inventeur: Dietsche, Eric, 63830 Durtol (FR); Gremont, Gilbert, 63830 Nohanent (FR)
(74) Mandataire: Chanet, Jacques

(57) **Abrégé**

L'invention a pour objet un bloc support de moyens d'éclairage participant d'une rampe.

Ce bloc, comprenant un profilé (2) pourvu de moyens d'assemblage mécanique (26,28,32,34) et de jonction électrique (36,38) à une platine (8) logeant un jeu de conducteurs électriques (4,6), des moyens (2,3,10,18) d'assemblage mécanique par emboîtement entre deux blocs voisins et des moyens (12,14) de jonction électrique entre les deux dits blocs, est caractérisé en ce que les moyens de jonction électriques (36,38) et (12,14) du profilé avec la platine et des deux blocs voisins entre eux, sont mécaniquement assujettis aux moyens d'assemblage mécanique (26,28,32,34) et (2,3,10,18) entre la platine (8) et le profilé (2) et entre les deux blocs, les dits moyens d'assemblage mécaniques constituant des moyens de guidage respectifs des moyens de jonction électriques correspondants.

Application à l'aménagement des bâtiments.

## Description

L'invention est du domaine des aménagements du bâtiment, et elle a pour objet un bloc support de moyens d'éclairage, du genre destiné à être assemblé bout à bout entre eux pour former une rampe d'éclairage.

On connaît des rampes d'éclairage composées d'un ensemble de blocs linéaires assemblés bout à bout in situ, les dits blocs supportant des tubes fluorescents.

De manière courante, chaque bloc est grosso modo composé d'un profilé logeant des conducteurs électriques, auquel profilé est assemblée une platine supportant les autres organes électriques des moyens d'éclairage. L'assemblage mécanique des blocs entre eux s'effectue par emboîtement par l'intermédiaire d'une plaque, dite éclisse, fixée à l'extrémité d'un profilé pour être introduite en contact étroit dans l'extrémité d'un profilé voisin. La connexion électrique entre les blocs est obtenue par une jonction des conducteurs d'un profilé aux conducteurs respectifs de l'autre profilé, au moyen d'un dé de connexion par exemple, ou encore au moyen d'un connecteur dont les parties mâle et femelle sont reliées aux extrémités des conducteurs respectifs.

Par ailleurs, l'assemblage mécanique entre la platine et le profilé s'effectue par exemple par clipsage, ou encore au moyen d'un loquet rotatif supporté par la platine qui vient se loger derrière un rebord du profilé, la connexion entre les organes électriques supportés par la platine et les câbles logés dans les profilés s'effectuant au moyen d'un deuxième connecteur dont les parties mâle et femelle sont respectivement supportées par la platine et par le profilé.

Accessoirement, un réflecteur est rapporté sur la platine, soit de manière définitive préalablement à l'installation des blocs sur un site, soit in situ par des organes d'assemblage du type clip, ou par vissage.

Un premier inconvénient de ces blocs réside dans le temps nécessaire pour réaliser la connexion électrique des conducteurs, ce qui induit des surcoûts pour l'installation des rampes lumineuses sur un site ; la connexion entre les conducteurs, non seulement étant d'autant plus malaisée qu'elle s'effectue au plafond après la mise en place et l'assemblage mécanique des profilés, mais aussi comportant des risques d'interversion des phases, particulièrement lorsqu'il est fait usage de dés de connexion.

Un autre inconvénient réside dans la mise en place de la platine sur le bloc, dont le positionnement au jugé induit fréquemment des déformations du deuxième connecteur, et de ce fait une liaison électrique imparfaite, en raison de la mise en regard incertaine des parties mâle et femelle du deuxième connecteur entre elles.

Un dernier inconvénient réside dans la mise en place du réflecteur, qui induit soit l'obligation de son achat lorsqu'il est solidaire de la platine, soit le risque d'une chute inopinée du réflecteur lorsqu'il est rapporté in situ par des moyens de fixation classiques du genre "clips", soit encore des temps supplémentaires d'installation, donc un surcoût, lorsque le réflecteur est fixé au bloc par vissage sur la platine.

Le but de l'invention est de proposer un bloc support de moyens d'éclairage du genre sus visé, dont la structure permette une mise en place rapide et aisée d'une rampe d'éclairage sur un site, et un assemblage rigoureux et fiable entre les différents éléments, tant mécaniques qu'électriques.

La démarche globale inventive a consisté à assujettir les moyens de connexion électrique aux moyens d'assemblage mécaniques, tant entre deux blocs voisins d'une part, qu'entre le profilé et la platine d'un même bloc d'autre part, de manière telle que, en premier lieu les différentes connexions électriques et assemblages mécaniques correspondants sont réalisés dans un même geste, et en deuxième lieu ces mêmes connexions électriques sont réalisés de manière rigoureusement certaine et fiable.

Il résulte de ces dispositions :
- qu'une personne non qualifiée en installations électriques est apte à réaliser l'installation d'une rampe d'éclairage de l'invention, dans la mesure où les connexions électriques entre les différents éléments ont été effectuées implicitement, c'est à dire sans opérations spécifiques, dès lors que les différents assemblages mécaniques correspondants ont été réalisés,
- que les connexions électriques entre les différents éléments sont, dès lors et de façon certaine, correctement réalisées puisque les raccordements des conducteurs électriques aux connecteurs ont été faits en atelier, et que les jonctions entre les parties des connecteurs ne découlent pas d'opérations spécifiques effectuées in situ,
- que l'installation d'une rampe d'éclairage à partir d'une pluralité de blocs de l'invention est effectuée rapidement, sans nécessiter par ailleurs l'utilisation d'outils.

Selon l'invention, un bloc support de moyens d'éclairage, du genre de bloc linéaire supportant des organes électriques, et destiné à être assemblé bout à bout in situ avec des blocs semblables pour former une rampe d'éclairage, le dit bloc comprenant :
a) un profilé logeant un jeu de conducteurs électriques, auquel profilé est assemblée une platine supportant les dits organes électriques, du genre comprenant notamment un ballast, un starter et un tube fluorescent,
b) des moyens, dits premiers, d'assemblage mécanique entre deux blocs voisins, comprenant une pièce de guidage et d'emboîtement, dite éclisse, fixée à l'une des extrémités du profilé pour être introduite en contact étroit dans l'autre extrémité d'un profilé voisin,
c) des moyens, dits deuxièmes, de jonction électrique entre deux blocs voisins, comprenant un connecteur, dit premier, dont les parties mâle et femelle sont reliées à une extrémité respective du jeu de conducteurs électriques,
d) des moyens, dits troisièmes, d'assemblage mécanique entre la platine et le profilé, comprenant des moyens, dits quatrièmes, de verrouillage,
e) des moyens, dits cinquièmes, de jonction électrique entre la platine et le profilé, comprenant un connecteur, dit deuxième, dont les parties mâle et femelle sont respectivement supportées par la platine et par le profilé, et
f) accessoirement un réflecteur rapportable sous la platine par des moyens, dits sixièmes, d'assemblage,
   est principalement caractérisé en ce que l'un quelconque au moins des deuxièmes moyens d'une part, et des cinquièmes moyens d'autre part, est mécaniquement assujetti respectivement aux premiers moyens d'une part, et aux troisièmes moyens d'autre part, de telle sorte que les moyens d'assemblage mécaniques constituent des moyens de guidage respectifs des moyens de jonction électrique correspondants, avec précession, sinon simultanéité, de l'engagement des moyens d'assemblage mécaniques par rapport aux moyens de jonction électriques.

En d'autres termes, le bloc support de l'invention comporte les caractéristiques suivantes, prises seules ou en combinaison :
1.- Les parties mâle et femelle du deuxième connecteur étant immobilisées sur leur support (platine et profilé) respectif, les dits troisièmes moyens comprennent des moyens, dits septièmes, de centrage de la platine par rapport au profilé, dont la mise en oeuvre induit une mise en oeuvre concomitante des cinquièmes moyens et constitue une condition sine qua non de la mise en oeuvre des quatrièmes moyens, de telle sorte que l'assemblage entre la platine et le profilé induise, dans un même geste, une parfaite connexion entre les parties mâle et femelle du deuxième connecteur, et que le verrouillage de la platine sur le profilé ne puisse être réalisé sans une dite parfaite connexion préalable.
2.- Le bloc support comprend en outre des moyens, dits huitièmes, d'assujettissement entre les premiers et deuxièmes moyens, la mise en oeuvre des deuxièmes moyens étant placée sous la dépendance de la mise en oeuvre des premiers moyens, de telle sorte que la connexion entre les parties mâle et femelle des premiers connecteurs respectifs de deux blocs voisins, soit induite dans un même geste par la mise en oeuvre des premiers moyens.

On observera que les moyens d'assemblage mécanique, tant ceux entre deux profilés voisins que ceux entre la platine et le profilé, constituent des moyens de guidage des moyens de connexion électrique correspondant avec précession de l'engagement des moyens d'assemblage par rapport aux moyens de connexion électrique, jusqu'au verrouillage des moyens d'assemblage, verrouillage rendu seulement possible dans la mesure où les connexions électriques ont été correctement réalisées.

En d'autres termes, dès lors que les assemblages mécaniques sont engagés, il suffit de les mener à leur terme pour réaliser ipso facto les connexions électriques correspondantes.

Selon une forme avantageuse de réalisation, les quatrièmes moyens sont participants des sixièmes moyens.

Selon une forme préférée de réalisation des septièmes moyens, ceux-ci comprennent un couple de doigts de centrage distants supportés par la platine et prévus pour être logés dans des fûts respectifs supportés par le profilé, les positions des doigts et des fûts par rapport aux parties mâle et femelle du deuxième connecteur étant correspondantes.

De préférence, les quatrièmes moyens sont des moyens du type à baïonnette, chacun des doigts, monté rotatif et manoeuvrable au moyen d'une barrette, supportant un ergot transversal prévu pour coopérer avec une échancrure ménagée dans le fût correspondant.

Selon une forme préférée de réalisation des huitièmes moyens, ceux-ci sont constitués par des moyens de fixation sur le profilé et de positionnement par rapport à l'éclisse des parties mâle et femelle du premier connecteur, de telle sorte que l'emboîtement et la mise en butée de l'éclisse d'un bloc dans le profilé d'un bloc voisin corresponde à l'emboîtement et à la mise en butée entre les parties mâle et femelle des premiers connecteurs respectivement supportés par les dits blocs.

De préférence, les dits huitièmes moyens comprennent par des pattes de fixation des parties mâle et femelle du premier connecteur sur le profilé, les dites pattes de fixation étant, pour l'une issue de l'éclisse, et pour l'autre rapportée dans le profilé.

De préférence encore, la patte de fixation de l'une quelconque au moins des parties mâle et femelle du premier connecteur comporte des moyens de guidage de l'autre partie du premier connecteur d'un bloc voisin.

De préférence enfin, les huitièmes moyens comprennent en outre des moyens, dits neuvièmes, de verrouillage, constitués par exemple par une attache à genouillère, dont la mise en oeuvre induit, postérieurement à l'emboîtement partiel par un opérateur de deux blocs voisins entre eux, la mise en butée de l'éclisse d'un bloc à l'intérieur du profilé d'un bloc voisin et la mise en butée des parties mâle et femelle correspondantes des premiers connecteurs.

Selon une forme avantageuse de réalisation, le réflecteur comporte des lumières de passage des barrettes de manoeuvre des doigts rotatifs de manière à ce que celles-ci forment des loquets, les dits sixièmes moyens comprenant les dits moyens à baïonnette participant des quatrièmes moyens, la partie radiale de l'échancrure ménagée dans le fût se prolongeant pour s'étendre sur un secteur de l'ordre de 180°, de telle sorte que le doigt soit à trois positions successives, dont une première d'introduction dans l'échancrure à baïonnette ménagée dans le fût, dont une deuxième de verrouillage de la platine, et dont une troisième de verrouillage du réflecteur, dans laquelle troisième position la barrette est orientée transversalement à la lumière ménagée dans le réflecteur pour faire obstacle au retrait de ce dernier.

La présente invention sera mieux comprise, et des détails en relevant apparaîtront, à la description qui va en être faite d'une forme préférée de réalisation, en relation avec les figures des planches annexées, dans lesquelles :
les fig.1 à 3 sont des schémas successifs illustrant l'assemblage entre deux blocs voisins selon une forme préférée de réalisation de l'invention,
les fig.4 et 5 sont des schémas successifs illustrant l'assemblage entre un profilé et une platine d'un bloc selon une forme préférée de réalisation de l'invention,
la fig.6 est un schéma illustrant la fixation d'un réflecteur sur une platine d'un bloc selon la forme préférée de réalisation représentée sur la figure précédente.

Sur les figures, un bloc linéaire participant d'une rampe d'éclairage est principalement constitué d'un profilé 2 et 3 logeant un jeu 4 et 6 de conducteurs électriques et soutenant une platine 8 (visible sur les fig.4 à 6) qui supporte des organes électriques, tels que starter, ballast et tube fluorescent (non représentés sur les figures). On comprendra que pour mieux faire apparaître les détails de l'invention, seuls des tronçons de blocs sont représentés sur les figures, et que ceux représentés sur les fig.1 à 3 sont illustrés sens dessus-dessous.

Sur les fig.1 à 3, qui illustrent une première étape visant à installer sur un site une rampe d'éclairage composée d'une pluralité de blocs de l'invention, les profilés 2 et 3 de deux blocs voisins sont présentés bout à bout (fig.1) puis assemblés (fig.2) par emboîtement par l'intermédiaire d'une éclisse 10 fixée à l'extrémité de l'un d'eux (2) et introduite par l'opérateur en contact relativement étroit à l'intérieur de l'extrémité du profilé 3 d'un bloc voisin. Les jeux de conducteurs électriques 4 et 6 sont équipés respectivement des parties mâle 12 et femelle 14 d'un premier connecteur en vue de leur jonction électrique. La partie mâle 12 du connecteur est fixée sur des pattes 16 issues de l'éclisse 10, tandis que la partie femelle 14 est fixée sur le profilé du bloc voisin par l'intermédiaire d'une patte de fixation 18 rapportée. La distance séparant les pattes de fixation 16 et 18 des parties mâle 12 et femelle 14 du connecteur entre elle, correspond à la course de l'éclisse 10 à l'intérieur du profilé 2 jusqu'à sa mise en butée contre la patte de fixation 18 rapportée dans le profilé 2 et/ou la mise en butée l'un en bout de l'autre des profilés voisins 2 et 3, de manière à ce qu'à l'assemblage mécanique des deux profilés 2 et 3 corresponde une parfaite connexion entre les parties mâles 12 et femelles 14 du connecteur.

Sur la fig.2, les deux profilés 2 et 3 sont partiellement assemblés l'un avec l'autre par l'opérateur jusqu'à dégager un organe d'accroche 20 ménagé dans l'un 2 des profilés, organe d'accroche coopérant avec une attache à genouillère 22 fixée sur l'autre profilé 3.

Sur la fig.3, le verrouillage des deux profilés 2 et 3 entre eux au moyen de l'attache à genouillère 22 achève leur emboîtement jusqu'à leur mise en butée, et de ce fait induit une parfaite jonction électrique entre les deux parties 12 et 14 du premier connecteur.

On remarquera sur les fig.1 à 3 la présence d'organes de guidage 24 supplémentaires, ménagés sur la patte de fixation 18 rapportée sur le profilé 2, pour corriger éventuellement l'orientation de la partie mâle 12 du connecteur, de manière à ce que cette dernière 12 soit présentée rigoureusement dans l'axe de l'autre partie 14 du premier connecteur.

Sur les fig.4 et 5, qui illustrent une deuxième étape visant à installer sur un site une rampe d'éclairage composée d'une pluralité de blocs de l'invention, la platine 8 est mécaniquement assemblée au profilé 2 par l'intermédiaire de doigts de centrage 26 distants qu'elle supporte, les dits doigts 26 coopérant avec des fûts 28 supportés par le profilé 2 (un seul doigt 26 et fût 28 étant représentés sur les figures). Les doigts 26 et les fûts 28 sont conjointement organisés en moyens de verrouillage à baïonnette, les doigts 26 étant montés rotatifs sur la platine 8 et étant pourvus d'une barrette de manoeuvre 30, et comportant chacun un ergot transversal 32 prévu pour coopérer avec une échancrure 34 ménagée dans le fût 28 correspondant.

La jonction électrique entre la platine 8 et le profilé 2 est quant à elle réalisée au moyen d'un deuxième connecteur dont les parties mâle 36 et femelle 38 sont respectivement fixées à la platine 8 et au profilé 2. Grâce à la correspondance entre les distantes séparant les doigts 26 et les fûts 28 des parties 36 et 38 correspondantes du deuxième connecteur, la jonction électrique entre la platine 8 et le profilé 2 découle de leur assemblage et intervient simultanément à l'issue de celui-ci, et notamment découle du centrage de la platine 8 sur le profilé 2 sans lequel centrage la dite jonction électrique et le verrouillage de la platine 8 ne peuvent avoir lieu.

Sur la fig.6, un réflecteur accessoire 40 peut être rapporté sous la platine 8. Celui-ci comporte des lumières 42 de passage des barrettes 30 de manoeuvre des doigts de centrage 26. La partie radiale des échancrures 34 ménagées sur les fûts 28 s'étend sur un secteur de l'ordre de 180°, de telle sorte qu'une manoeuvre en pivotement des doigts 26 oriente leur barrette 30 en travers des lumières 42 du réflecteur 40 et interdit son retrait à la manière d'un loquet.

On remarquera ainsi les trois positions du doigt 26, respectivement illustrées sur les fig.4 à 6 et rendues facilement reconnaissables grâce à un repère 44 ménagé sur la barrette 30, dont une première position de centrage de la platine (fig.4), une deuxième de verrouillage de la platine (fig.5), et une troisième de verrouillage du réflecteur (fig.6).

On comprendra que de manière équivalente, les parties mâles 12, 36 et femelles 14, 38 des connecteurs peuvent être indifféremment fixées sur l'un ou l'autre des extrémités des profilés 2 et 3 pour le premier connecteur, et sur l'un ou l'autre du profilé 2 et de la platine 8 pour le deuxième connecteur.

Bien que l'on ait décrit et représenté une forme préférée de l'invention, il doit être compris que la portée de cette dernière n'est pas limitée à cette forme, mais qu'elle s'étend à tout bloc support de moyens d'éclairage comportant les caractéristiques énoncées plus haut.

## Revendications

1. Bloc support de moyens d'éclairage, du genre de bloc linéaire supportant des organes électriques, et destiné à être assemblé bout à bout in situ avec des blocs semblables pour former une rampe d'éclairage, le dit bloc comprenant :
a) un profilé (2) logeant un jeu de conducteurs électriques (4,6), auquel profilé (2) est assemblée une platine (8) supportant les dits organes électriques,
b) des moyens, dits premiers, d'assemblage mécanique entre deux blocs voisins, comprenant une pièce de guidage et d'emboîtement, dite éclisse (10), fixée à l'une des extrémités du profilé pour être introduite en contact étroit dans l'autre extrémité d'un profilé voisin,
c) des moyens, dits deuxièmes, de jonction électrique entre deux blocs voisins, comprenant un connecteur, dit premier, dont les parties mâle (12) et femelle (14) sont reliées à une extrémité respective du jeu de conducteurs électriques (4,6),
d) des moyens, dits troisièmes, d'assemblage mécanique entre la platine (8) et le profilé (2), comprenant des moyens, dits quatrièmes, de verrouillage,
e) des moyens, dits cinquièmes, de jonction électrique entre la platine (8) et le profilé (2), comprenant un connecteur, dit deuxième, dont les parties mâle (36) et femelle (38) sont respectivement supportées par la platine (8) et par le profilé (2), et
f) accessoirement un réflecteur (40) rapportable sous la platine (8) par des moyens, dits sixièmes, d'assemblage, caractérisé :
en ce que l'un quelconque au moins des deuxièmes moyens (12,14) d'une part, et des cinquièmes moyens (36,38) d'autre part, est mécaniquement assujetti respectivement aux premiers moyens (2,3,10,18, 16) d'une part, et aux troisièmes moyens (26,28,32,34) d'autre part,
de telle sorte que les moyens d'assemblage mécaniques (2,3,10,18,16 et 26,28,32,34) constituent des moyens de guidage respectifs des moyens de jonction électrique correspondants (12,14 et 36,38), avec précession, sinon simultanéité, de l'engagement des moyens d'assemblages mécaniques par rapport aux moyens de jonction électriques ;

2. Bloc support selon la revendication 1, caractérisé :
en ce que, les parties mâle (36) et femelle (38) du deuxième connecteur étant immobilisées sur leur support (platine (8) et profilé (2)) respectif, les dits troisièmes moyens comprennent des moyens, dits septièmes, (26,28) de centrage de la platine (8) par rapport au profilé (2), dont la mise en oeuvre induit une mise en oeuvre concomitante des cinquièmes moyens (36,38) et constitue une condition sine qua non de la mise en oeuvre des quatrièmes moyens (30,32,34),
de telle sorte que l'assemblage entre la platine (8) et le profilé (2) induise, dans un même geste, une parfaite connexion entre les parties mâle (36) et femelle (38) du deuxième connecteur, et que le verrouillage de la platine (8) sur le profilé (2) ne puisse être réalisé sans une dite parfaite connexion préalable ;

3. Bloc support selon la revendication 1, caractérisé :
en ce qu'il comprend en outre des moyens, dits huitièmes, (16,18) d'assujettissement entre les premiers (10,2,3) et deuxièmes moyens (12,14), la mise en oeuvre des deuxièmes moyens (12,14) étant placée sous la dépendance de la mise en oeuvre des premiers moyens (10,2,3),
de telle sorte que la connexion entre les parties mâle (12) et femelle (14) des premiers connecteurs respectifs de deux blocs voisins (2,3), soit induite dans un même geste par la mise en oeuvre des premiers moyens (10,2,3) ;

4. Bloc support selon la revendication 1, caractérisé :
en ce que les quatrièmes moyens (26,28,30,32,34) sont participants des sixièmes moyens (26,28,30,32,34,42) ;

5. Bloc support selon la revendication 2, caractérisé :
en ce que les dits septièmes moyens comprennent un couple de doigts de centrage (26) distants supportés par la platine (8) et prévus pour être logés dans des fûts respectifs (28) supportés par le profilé (2), les positions des doigts (26) et des fûts (28) par rapport aux parties mâle (36) et femelle (38) du deuxième connecteur étant correspondantes ;

6. Bloc support selon la revendication 5, caractérisé :
en ce que les quatrièmes moyens sont des moyens du type à baïonnette, chacun des doigts (26), monté rotatif et manoeuvrable au moyen d'une barrette (30), supportant un ergot transversal (32) prévu pour coopérer avec une échancrure (34) ménagée dans le fût (28) correspondant ;

7. Bloc support selon la revendication 3, caractérisé :
en ce que les huitièmes moyens sont constitués par des moyens (16,18) de fixation sur le profilé (2,3) et de positionnement par rapport à l'éclisse (10) des parties mâle (12) et femelle (14) du premier connecteur,
de telle sorte que l'emboîtement et la mise en butée de l'éclisse (10) d'un bloc dans le profilé (3) d'un bloc voisin corresponde à l'emboîtement et à la mise en butée entre les parties mâle (12) et femelle (14) des premiers connecteurs respectivement supportés par les dits blocs ;

8. Bloc support selon la revendication 7, caractérisé :
en ce que les dits huitièmes moyens comprennent par des pattes de fixation (16,18) des parties mâle (12) et femelle (14) du premier connecteur sur le profilé, les dites pattes de fixation (16,18) étant, pour l'une (16) issue de l'éclisse (10), et pour l'autre (18) rapportée dans le profilé (2) ;

9. Bloc support selon la revendication 8, caractérisé :
en ce que la patte de fixation (16,18) de l'une quelconque au moins des parties mâle (12) et femelle (14) du premier connecteur comporte des moyens de guidage (24) de l'autre partie (12,14) du premier connecteur d'un bloc voisin ;

10. Bloc support selon la revendication 3, caractérisé :
en ce que les huitièmes moyens comprennent en outre des moyens (20,22), dits neuvièmes, de verrouillage, dont la mise en oeuvre induit, postérieurement à l'emboîtement partiel par un opérateur de deux blocs voisins entre eux, la mise en butée de l'éclisse (10) d'un bloc à l'intérieur du profilé (2) d'un bloc voisin et la mise en butée des parties mâles (12) et femelle (14) correspondantes des premiers connecteurs ;

11. Bloc selon la revendication 7, caractérisé :
en ce que les dits neuvièmes moyens sont constitués par une attache à genouillère (20,22) ;

12. Bloc support selon la revendication 6, caractérisé :
en ce que le réflecteur (40) comporte des lumières (42) de passage des barrettes (30) de manoeuvre des doigts rotatifs (26) de manière à ce que celles-ci forment des loquets, les dits sixièmes moyens comprenant les dits moyens à baïonnette participants des quatrièmes moyens (26,28,30,32,34), la partie radiale de l'échancrure (34) ménagée dans le fût (28) se prolongeant pour s'étendre sur un secteur de l'ordre de 180°,
de telle sorte que le doigt (26) soit à trois positions successives, dont une première d'introduction dans l'échancrure (34) à baïonnette ménagée dans le fût (28), dont une deuxième de verrouillage de la platine (8), et dont une troisième de verrouillage du réflecteur (40), dans laquelle troisième position la barrette (30) est orientée transversalement à la lumière (42) ménagée dans le réflecteur (40) pour faire obstacle au retrait de ce dernier.
